# EUROPÄISCHE PATENTSCHRIFT

(11) **EP 0 283 807 B1**
(45) Veröffentlichungstag und Bekanntmachung des Hinweises auf die Patenterteilung: **10.04.1991**
(21) Anmeldenummer: 88103423.5
(22) Anmeldetag: 05.03.1988
(51) Int. Cl.: C25B 3/02, C07C 43/315, C07C 211/54

(54) **Verfahren zur Herstellung von Methoxiacetaldehyddialkylacetalen**
Process for the preparation of methoxyacetaldehyde dialkyl acetals
Procédé pour la préparation de dialkylacétals de méthoxyacétaldéhyde

(30) Priorität: 14.03.1987 DE 3708337
(43) Veröffentlichungstag der Anmeldung: 28.09.1988
(73) Patentinhaber: BASF Aktiengesellschaft, 67063 Ludwigshafen (DE)
(72) Erfinder: Degner, Dieter, Dr., D-6701 Dannstadt-Schauernheim (DE); Steckhan, Eberhard, Prof.Dr., D-5309 Meckenheim (DE)

(56) Entgegenhaltungen:
- EP-A- 0 152 801
- DE-A- 3 000 243
- US-A- 4 612 092

## Beschreibung

Die Erfindung betrifft ein neues elektrochemisches Verfahren zur Herstellung von Methoxiacetaldehyddialkylacetalen.

Die Elektrooxidation von 1,2-Dimethoxiethan ist z.B. aus der DE-OS 30 00 243 bekannt. Bei diesem Verfahren entstehen entsprechend nachfolgendem Reaktionsschema eine Reihe von Nebenprodukten

Es bestand daher die Aufgabe, ein Verfahren zu finden, das es ermöglicht, Methoxiacetaldehyddialkylacetale mit größerer Selektivität herzustellen.

Es wurde nun gefunden, daß man Methoxiacetaldehyddialkylacetale der allgemeinen Formel
$\text{CH₃O-CH₂-CH(OR)₂}$
durch Elektrooxidation von Verbindungen der Formel
$\text{CH₃O-CH₂-CH₂OR}$
in Gegenwart eines Alkanols der Formel ROH, wobei R einen Alkylrest mit 1 bis 4 C-Atomen bedeutet, mit erheblich höherer Selektivität erhält, wenn man die Elektrooxidation in Gegenwart einer Triarylaminverbindung der Formel
in der beide A entweder Wasserstoffatome oder zusammen eine Einfachbindung, X ein Halogenatom oder einen H₃COC-, NO₂- oder NC-Rest, Y ein Wasserstoffatom, einen NO₂- oder CH₃COC-Rest oder ein Halogenatom und Z ein Wasserstoffatom, einen NO₂-Rest oder ein Halogenatom bedeuten, durchführt.

Es ist zwar aus der US-PS 4 612 092 bekannt, daß man Alkylbenzole, wie Toluol oder p-Xylol, in Gegenwart von Alkanolen und Triarylaminen der Formel III zu Benzoesäureestern elektrolysieren kann. Demgegenüber ist das vorteilhafte Ergebnis des Verfahrens dieser Erfindung aber überraschend, weil hier die Acetale in hohen Selektivitäten entstehen und nicht zu den entsprechenden Estern weiter oxidiert werden.

In der Ausgangsverbindung II steht R für eine Alkylgruppe mit 1 bis 4 C-Atomen, R ist z.B. einer der Reste: -CH₃, -C₂H₅, -C₃H₇ oder -C₄H₉. Bevorzugtes Ausgangsmaterial ist 1,2-Dimethoxiethan.

Als Alkanole der Formel ROH kommen z.B. Ethanol, Propanol, Isopropanol, Butanol, Isobutanol und vorzugsweise Methanol in Betracht.

Triarylaminverbindungen der Formel III sind Verbindungen folgender Struktur Sie enthalten als Halogenatome z.B. F-, Cl- oder Br-Atome. Verbindungen der Formel III sind z.B. Tris-(4-bromphenyl)-amin, Bis-(4-bromphenyl)-(2,4-dibromphenyl)-amin, Bis-(2,4-dibromphenyl)-4-bromphenylamin, Tris-(2,4-dibromphenyl)-amin, Tris-(4-chlorphenyl)-amin, Bis-(4-chlorphenyl)-(2,4-dichlorphenyl)-amin, Bis-(2,4-dichlorphenyl)-(4-chlorphenyl)-amin und Tris-(2,4-dichlorphenyl)-amin, von denen Tris-(2,4-dibromphenyl)-amin und Tris-(2,4-dichlorphenyl)-amin bevorzugt sind.

Dem Elektrolyten werden die in der organischen Elektrochemie üblichen Leitsalze, wie Salze der Tetrafluorborsäure, Salze von Alkyl- oder Arylsulfonsäuren oder Salze von Alkylschwefelsäuren sowie Salze der Perchlorsäure zugesetzt. Weiterhin kommen Alkoholate, wie NaOCH₃ und KOCH₃ in Betracht.

Zur Erhöhung der Löslichkeit des Elektronenüberträgers können dem Elektrolyten Kolösungsmittel zugesetzt werden. Als Kolösungsmittel kommen z.B. Halogenkohlenwasserstoffe, wie Methylenchlorid, Dichlorethan, 1,2-Dichlorpropan oder Nitrile, wie Acetonitril in Betracht. Die Kolösungsmittel werden dem Alkohol z.B. in Mengen bis zu 60 Gew.-Teilen pro 100 Gew.-Teile Alkanol zugegeben.

Das erfindungsgemäße Verfahren benötigt keine besonderen Elektrolysezelle, bevorzugt wird eine ungeteilte Durchflußzelle eingesetzt. Als Anoden können alle an sich üblichen Anodenmaterialien verwendet werden, die unter den Elektrolysebedingungen stabil sind, wie Edelmetalle, z.B. Gold oder Platin. Bevorzugt verwendet man Graphit. Als Kathodenmaterial kommen u. a. Graphit, Eisen, Stahl, Nickel oder auch Edelmetalle, wie Platin, in Betracht.

Der bei der Elektrooxidation eingesetzte Elektrolyt hat beispielsweise folgende Zusammensetzung:

1 bis 70 Gew.% Ausgangsverbindung der Formel II
30 bis 96 Gew.% Alkanol mit oder ohne Kolösungsmittel
0,3 bis 5 Gew.% Triarylaminverbindungen der Formel III
0,3 bis 4 Gew.% Leitsalz

Man elektrolysiert bei Stromdichten von 0,25 bis 10 A/dm², vorteilhaft von 0,5 bis 5 A/dm², bevorzugt bei 1,0 bis 4 A/dm². Die Ladungsmenge beträgt 1 bis 10, vorzugsweise 2 bis 8 F pro Mol Ausgangsstoff.

Die Elektrolysetemperaturen sind nach oben hin durch den Siedepunkt des Alkanols bzw. des Kolösungsmittels begrenzt. Zweckmäßigerweise elektrolysiert man bei Temperaturen bis 5°C unterhalb des Siedepunktes des Elektrolyten. Bei Verwendung von Methanol wird z.B. bei Temperaturen bis 60°C, vorzugsweise bei 20 bis 60°C, elektrolysiert. Das Verfahren kann sowohl diskontinuierlich als auch kontinuierlich durchgeführt werden.

Die Aufarbeitung der Elektrolyseausträge nimmt man nach an sich bekannten Methoden vor. Zweckmäßigerweise wird der Elektrolyseaustrag destillativ aufgearbeitet. Überschüssiges Alkanol und evtl. eingesetztes Kolösungsmittel werden zunächst abdestilliert, Leitsalz und Triarylaminoverbindung werden abfiltriert und die Methoxiacetaldehyddialkylacetale werden gereinigt, z.B. durch Destillation. Alkanol, Kolösungsmittel, Leitsalz und Triarylaminoverbindung sowie nicht umgesetzte Verbindungen der Formel II können zur Elektrolyse zurückgeführt werden.

Die nach dem erfindungsgemäßen Verfahren erhältlichen Methoxiacetaldehyddialkylacetale sind wertvolle Zwischenprodukte für die Synthese von Arzneimitteln insbesondere von Sulfonamiden.

### Beispiel 1

### Elektrosynthese von Methoxiacetaldehyddimethylacetal

Apparatur: Ungeteilte Zelle mit 6 Elektroden, bipolare Elektrodenanordnung, Elektrodenabstände: 0,5 mm, Anoden und Kathoden: Graphit.

Zusammensetzung des Elektrolyten:
1225 g (13,61 Mol) 1,2-Dimethoxiethan
12,3 g Natriumbenzolsulfonat
12,3 g Natriummethylat
12,3 g Tris(2,4-dibromphenyl)amin
1188 g Methanol

Stromdichte: 3,3 A/dm²

Temperatur: 27 bis 28°C

Elektrolyse mit 2,2 F/Mol 1,2-Dimethoxiethan

Der Elektrolyt wird während der Elektrolyse mit 200 l/h über einen Wärmetauscher durch die Zelle gepumpt. Der Elektrolyseaustrag wird gaschromatographisch untersucht. Hiernach erhält man neben 938 g unumgesetzten 1,2-Dimethoxiethan 269 g CH₃O-CH₂CH(OCH₃)₂ und 61 g CH₃O-CH₂-CH₂-O-CH₂-OCH₃.

Hieraus errechnen sich:
Umsatz 1,2-Dimethoxiethan: 23,4%
Selektivität CH₃O-CH₂-CH(OCH₃)₂: 70,3%
Selektivität CH₃O-CH₂-CH₂O-CH₂-OCH₃: 15,9%

### Beispiel 2 (Vergleichsversuch)

Man verfährt wie im Beispiel 1 beschrieben, wobei man jedoch ohne Zusatz von Tris-(2,4-dibromphenyl-) -amin arbeitet. Dabei werden folgende Ergebnisse erhalten:
Umsatz 1,2-Dimethoxiethan: 28,4%
Selektivität CH₃O-CH₂-CH(OCH₃)₂: 43,8%
Selektivität CH₃O-CH₂-CH₂-O-CH₂OCH₃: 42,2%

## Patentansprüche

1. Verfahren zur Herstellung von Methoxiacetaldehyddialkylacetalen der Formel
$\text{CH₃O-CH₂-CH(OR)₂}$
durch Elektrooxidation von Verbindungen der Formel
$\text{CH₃O-CH₂-CH₂OR}$
in Gegenwart eines Alkanols der Formel ROH, wobei R einen Alkylrest mit 1 bis 4 C-Atomen bedeutet, dadurch gekennzeichnet, daß man die Elektrooxidation in Gegenwart einer Triarylaminverbindung der Formel in der beide A entweder Wasserstoffatome oder zusammen eine Einfachbindung, X ein Halogenatom oder einen H₃COC-, NO₂- oder NC-Rest, Y ein Wasserstoffatom, einen NO₂- oder CH₃COC-Rest oder ein Halogenatom und Z ein Wasserstoffatom, einen NO₂-Rest oder ein Halogenatom bedeuten, durchführt.

2. Verfahren nach Anspruch 1, dadurch gekennzeichnet, daß man als Verbindung II 1,2-Dimethoxiethan verwendet.

3. Verfahren nach Anspruch 1, dadurch gekennzeichnet, daß man als Alkanol Methanol verwendet.

4. Verfahren nach den Ansprüchen 1 und 2, dadurch gekennzeichnet, daß man als Triarylaminverbindung Tris-(2,4-dibromphenyl)-amin oder Tris-(2,4-dichlorphenyl)-amin verwendet.

5. Verfahren nach Anspruch 1, dadurch gekennzeichnet, daß man einen Elektrolyten verwendet, der einen Gehalt an Ausgangsverbindung der Formel II von 1 bis 70 Gew.%, an Alkanol, mit oder ohne Kolösungsmittel, von 30 bis 96 Gew.%, an Triarylamin der Formel III von 0,3 bis 5 Gew.% und an Leitsalz von 0,3 bis 4 Gew.% aufweist.

6. Verfahren nach Anspruch 1, dadurch gekennzeichnet, daß man bei Stromdichten von 0,25 bis 10 A/dm² und mit einer Ladungsmenge von 1 bis 10 F pro Mol Ausgangsstoff der Formel II elektrolysiert.

## Claims

1. A process for preparing methoxyacetaldehyde dialkyl acetals of the formula
$\text{CH₃O-CH₂-CH (OR)₂}$
by electrooxidation of compounds of the formula
$\text{CH₃O-CH₂-CH₂OR}$
in the presence of an alkanol of the formula ROH where R is alkyl of 1 to 4 carbon atoms, which comprises carrying out the electrooxidation in the presence of a triarylamine of the formula where the two A are either hydrogen or together a single bond, X is halogen or H₃COC-, NO₂- or NC-, Y is hydrogen, NO₂-, CH₃COC- or halogen, and Z is hydrogen, NO₂- or halogen.

2. A process as claimed in claim 1, wherein 1,2-dimethoxyethane is used as compound II.

3. A process as claimed in claim 1, wherein methanol is used as alkanol.

4. A process as claimed in claims 1 and 2, wherein tris(2,4-dibromophenyl)amine or tris(2,4-dichlorophenyl)-amine is used as triarylamine.

5. A process as claimed in claim 1, wherein an electrolyte which contains from 1 to 70% by weight of starting compound of the formula II, from 30 to 96% by weight of alkanol, with or without cosolvent, from 0.3 to 5% by weight of triarylamine of the formula III and from 0.3 to 4% by weight of conducting salt, is used.

6. A process as claimed in claim 1, wherein the electrolysis is carried out with current densities of from 0.25 to 10 A/dm² and with a quantity of charge of from 1 to 10 F per mole of starting material of the formula II.

## Revendications

1. Procédé de préparation de dialkylacétals de méthoxyacétaldéhyde de formule
$\text{CH₃O-CH₂-CH(OR)₂}$
par électro-oxydation de composés de formule
$\text{CH₃O-CH₂-CH₂OR}$
en présence d'un alcanol de formule ROH, R représentant un reste alkyle à 1-4 atomes de carbone, caractérisé en ce qu'on effectue l'électro-oxydation en présence d'un composé triarylaminé de formule dans laquelle les deux symboles A représentent des atomes d'hydrogène ou forment ensemble une simple liaison, X représente un atome d'halogène ou un reste H₃COC-, NO₂- ou NC-, Y est un atome d'hydrogène, un reste NO₂- ou CH₃COC- ou un atome d'halogène et Z représente un atome d'hydrogène, un reste NO₂- ou un atome d'halogène.

2. Procédé selon la revendication 1, caractérisé en ce qu'on utilise du 1,2-diméthoxyéthane en tant que composé II.

3. Procédé selon la revendication 1, caractérisé en ce qu'on utilise du méthanol en tant qu'alcanol.

4. Procédé selon la revendication 1 ou 2, caractérisé en ce qu'on utilise de la tris-(2,4-dibromophényl)-amine ou de la tris-(2,4-dichlorophényl)-amine en tant que composé triarylaminé.

5. Procédé selon la revendication 1, caractérisé en ce qu'on utilise un électrolyte qui présente une teneur de 1 à 70% en poids en composé de départ de formule II, une teneur de 30 à 96% en poids en alcanol avec ou sans co-solvant, une teneur de 0,3 à 5% en poids en triarylamine de formule III et une teneur de 0,3 à 4% en poids en sel conducteur.

6. Procédé selon la revendication 1, caractérisé en ce qu'on électrolyse avec des densités de courant de 0,25 à 10 A/dm² et avec une quantité de charge de 1 à 10 F par mole de substance de départ de formule II.
